# EUROPÄISCHE PATENTSCHRIFT

(11) **EP 0 234 394 B1**
(45) Veröffentlichungstag und Bekanntmachung des Hinweises auf die Patenterteilung: **24.04.1991**
(21) Anmeldenummer: 87101795.0
(22) Anmeldetag: 10.02.1987
(51) Int. Cl.: B41M 5/165

(54) **Hochkonzentrierte, stabile Lösungen von Farbbildnern**
Highly concentrated stable solutions of dyes
Solutions de colorants concentrées et stables

(30) Priorität: 21.02.1986 DE 3605552
(43) Veröffentlichungstag der Anmeldung: 02.09.1987
(73) Patentinhaber: BAYER AG, 51368 Leverkusen (DE); Feldmühle Aktiengesellschaft, D-40547 Düsseldorf (DE)
(72) Erfinder: Eckstein, Udo, Dr., D-5000 Köln 80 (DE); Psaar, Hubertus, Dr., D-5090 Leverkusen (DE); Hunger, Günter, Dr., D-4052 Korschenbroich (DE); Hilterhaus, Bodo, Dr., D-4050 Mönchengladbach (DE)

(56) Entgegenhaltungen:
- FR-A- 2 294 055
- FR-A- 2 408 465
- GB-A- 2 075 539
- US-A- 4 254 032
- US-A- 4 327 939
- JOURNAL OF IMAGING TECHNOLOGY, Band 11, Nr. 5, October 1985, Seiten 224-228, Springfield, Virginia, US; J.E. KASSNER: "Leuco color formers, modern imaging materials"

## Beschreibung

Gegenstand der Erfindung sind hochkonzentrierte, stabile Lösungen von Farbbildnern der allgemeinen Formel
worin

X Hydroxy, Alkoxy, Alkenyloxy, Aralkoxy, Cycloalkoxy, Aryloxy, Acyloxy, Alkylamino, Dialkylamino, Acylamino, Aralkylamino oder Arylamino und

R Alkyl, Alkenyl oder Aralkyl bedeuten,
den Ringen A, B, C und D weitere isocyclische oder heterocyclische Ringe anelliert werden können, und die cyclischen und acyclischen Reste sowie die Ringe A, B, C und D weitere in der Farbstoffchemie übliche, nichtionische Substituenten tragen können, oder deren Mischungen in wasserunlöslichen organischen Lösungsmitteln aus der Gruppe der gegebenenfalls chlorierten Kohlenwasserstoffe, der pflanzlichen Öle oder Phthalsäureester.

Lösungen von Farbbildnern der Formel I sind an sich bekannt (vgl. FR-A 24 08 465).

In Beispiel 1 dieses Dokuments wird berichtet, daß Kieselgel sich blaurot färbt, wenn man es in Kontakt mit einer Lösung eines solchen Farbbildners in Ligroin bringt. Über die Konzentration der Lösung wird dabei nichts ausgesagt.

Gemäß Beispiel 4 des gleichen Dokuments werden 2 g eines Farbbildners unter Erwärmen in 48 g Biphenyl gelöst, wobei sich eine ca. 4%ige Lösung hildet _ unter der Voraussetzung, daß der Farbbildner in trockener, fester Form vorlag. Nimmt man hingegen an, daß der Farbbildner als Ligroinlösung eingesetzt wurde, so ergibt sich zwangsläufig eine verdünntere Lösung.

Auf jeden Fall wird dort nichts über hochkonzentrierte Lösungen ausgesagt.

Es wurde nun überraschenderweise gefunden, daß sich Lösungen mit einem Gehalt von 15-50 Gew.-%, an Farbbildnern der Formel (I) in den obengenannten Lösungsmitteln hervorragend zur Herstellung von druckempfindlichen Aufzeichnungsmaterialien und Mikrokapseln mit Kapselwänden, die nach Grenzflächenreaktions-verfahsen hergestellt werden, eignen.

Gegenstand der Erfindung sind somit Lösungen von Farbbildnern der Formel I in wasserunlöslichen organischen Lösungsmitteln aus der Gruppe der gegebenenfalls chlorierten Kohlenwasserstoffe, pflanzliche Öle oder Phthalsäureester, dadurch gekennzeichnet, daß sie 15-50 Gew.-% einer Verbindung der Formel I enthalten, und daß der Siedepunkt der Lösungsmittel 150-400°C beträgt.

In der Farbstoffchemie übliche nichtionische Substituenten sind z.B. Halogen, Hydroxy, Alkoxy, Alkenyloxy, Aryloxy, Aralkoxy, Cycloalkyloxy, Heteryloxy, Aryl, Heteryl, Alkylmercapto, Arylmercapto, Aralkylmercapto, Alkylsulfonyl, Cyan, Carbamoyl, Alkoxycarbonyl, Amino, das durch 1 oder 2 Alkyl-, Cycloalkyl-, Aryl- oder Aralkylgruppen substituiert sein kann, bevorzugt zu einem 5- oder 6-gliedrigen Ring, oder dessen Substituenten ringgeschlossen sein können, Acylamino, Alkenyloxy, Alkylcarbanyloxy und Arylcarbanyloxy und als Substituenten der Ringe außerdem Alkyl, Aryl, Aralkyl, Nitro, Alkenyl oder Arylvinyl.

Alkyl steht für C₁-C₃₀-Alkyl insbesondere für C₁-C₁₂-Alkyl.

Die Alkylreste und die Alkylreste in Alkoxy-, Alkylthio-, Alkylamino-, Alkanoylamino-, Alkylsulfonyl- und Alkoxycarbonylgruppen können verzweigt und beispielsweise durch Fluor, Chlor, C₁- bis C₄-Alkoxy, Cyano oder C₁-C₄-Alkoxycarbonyl substituiert sein.

Aralkyl ist insbesondere Phenyl-C₁- bis -C₄-alkyl, das im Phenylkern durch Halogen, C₁- bis C₄-Alkyl und/oder C₁-bis C₄-Alkoxy substituiert sein kann.

Cycloalkyl ist insbesondere gegebenenfalls durch Methyl substituiertes Cyclopentyl oder Cyclohexyl.

Alkenyl ist insbesondere C₂-C₅-Alkenyl, das durch Hydroxy C₁- bis C₄-Alkoxy, Cyan, C₁- bis C₄-Alkoxycarbonyl, Chlor oder Brom monosubstituiert sein kann. Bevorzugt sind Vinyl und Allyl.

Halogen ist insbesondere Fluor, Chlor und Brom, vorzugsweise Chlor.

Aryl ist insbesondere gegebenenfalls durch ein bis drei C₁- bis C₄-Alkyl, Chlor, Brom, Cyan, C₁- bis C₄-Alkoxycarbonyl oder C₁- bis C₄-Alkoxy substituiertes Phenyl oder Naphthyl.

Alkoxy ist insbesondere gegebenenfalls durch Chlor oder C₁-C₄-Alkoxy substituiertes C₁-C₁₂-Alkoxy.

Acyl ist insbesondere C₁- bis C₄-Alkylcarbonyl und C₁- bis C₄-Alkoxycarbonyl, gegebenenfalls durch C₁-C₄-Alkyl, Phenyl oder Benzyl, mono- oder di-substituiertes Aminocarbonyl oder Aminosulfonyl,

Alkoxycarbonyl ist insbesondere gegebenenfalls durch Hydroxy, Halogen oder Cyan substituiertes C₁- bis C₄-Alkoxycarbonyl.

Heteryl ist insbesondere Pyridyl, Pyrimidyl, Pyrazinyl, Triazinyl, Indolyl, Imidazolyl, Oxazolyl, Thiazolyl, Triazolyl, Thiadiazolyl oder Tetrazolyl, die benzanelliert sein können, sowie ihre teilhydrierten oder ganz hydrierten Derivate.

Die Ringe können durch nichtionische Substituenten, insbesondere durch C₁-C₄-Alkyl, C₁-C₄-Alkoxy, Cyan, Nitro oder Halogen substituiert sein.

Von den Farbbildnern der Formel I haben die Verbindungen der Formel
besondere Bedeutung, worin

X¹ Hydroxy, gegebenenfalls durch Chlor oder C₁-C₄-Alkoxy substituiertes C₁-C₁₂-Alkoxy C₂-C₁₂-Alkenyloxy, gegebenenfalls durch C₁-C₄-Alkyl, C₁-C₄-Alkoxy oder Halogen substituiertes Benzyloxy oder Phenylethyloxy,

R¹ C₁-C₁₂-Alkyl oder Benzyl,

R², R⁴, R⁶ und R⁷ unabhängig voneinander Wasserstoff, Chlor, C₁-C₁₂-Alkyl, C₁-C₁₂-Alkoxy, Phenoxy, Benzyloxy oder einen Rest der Formel

R³, R⁵ und R⁸ unabhängig voneinander Wasserstoff, Chlor, C₁-C₁₂-Alkyl, C₂-C₁₂-Alkenyl, C₁-C₁₂-Alkoxy, C₂-C₁₂-Alkenyloxy gegebenenfalls durch Chlor, C₁-C₁₂-Alkyl oder C₁-C₁₂-Alkoxy substituiertes Phenyl, Benzyl, Phenoxy oder Benzyloxy, gegebenenfalls durch C₁-C₁₂-Alkyl substituiertes Cyclohexyloxy oder Cyclopentyloxy, C₁-C₁₂-Alkylmercapto oder einen Rest der Formel

Y¹ und Y² unabhängig voneinander gegebenenfalls durch Chlor, Cyano, C₁-C₄-Alkoxycarbonyl oder C₁-C₄-Alkoxy substituiertes C₁-C₁₂-Alkyl, Cyclohexyl, Phenyl oder Benzyl, die durch Chlor, C₁-C₁₂-Alkyl oder C₁-C₁₂-Alkoxy substituiert sein können, oder

R² und R³ Glieder, die zusammen mit Ring A′ und/oder

R⁴ und R⁵ Glieder, die zusammen mit Ring B′ zur Vervollständigung eines Ringssystems einer der folgenden formeln
erforderlich sind, bedeuten, worin

Y für C₁-C₁₂-Alkyl, das durch Chlor, Cyano, C₁-C₄-Alkoxycarbonyl oder C₁-C₄-Alkoxy substituiert sein kann, Cyclohexyl, Phenyl oder Benzyl, die durch Chlor, C₁-C₁₂-Alkyl oder C₁-C₁₂-Alkoxy substituiert sein können steht, und
der gesättigte Ringteil bis zu 4 Reste aus der Gruppe Chlor, C₁- bis C₄-Alkyl, C₁- bis C₄-Alkoxy oder Phenyl tragen kann,

oder
einen gegebenenfalls durch Chlor, C₁- bit C₄-Alkyl oder Phenyl substituierton Pyrrolo-, Pyrrolidino-, Piperidino-, Pipecolino-, Morpholino-, Pyrazolo- oder Pyrazolinorest bedeutet.

Beispiele für im gesättigten Ring substituierte Reste sind:

Besonders bevorzugt werden Farbbildner der Formel
worin

X² Hydroxy oder C₁-C₁₂ₗ-Alkoxy,

R^{3′} Wasserstoff, Chlor, C₁-C₁₂-Alkyl, C₁-C₁₂-Alkoxy, Benzyloxy, Phenoxy oder einen Rest der Formel

R^{5′} C₁-C₁₂-Alkoxy, Benzyloxy oder einen Rest der Formel

R^{2′}, R^{4′}, R^{6′} und R^{7′} unabhängig voneinander Wasserstoff, Chlor, C₁-C₁₂-Alkyl, C₁-C₁₂-Alkoxy, C₁-C₄-Alkylamino oder Di-C₁-C₁₂-Alkylamino oder

R^{2′} und R^{3′} Glieder, die zusammen mit dem Benzolring, an den sie gebunden sind, zur Vervollständigung eines Ringsystems einer der Formeln
erforderlich sind, bedeuten und

R¹, X, Y¹ und Y² die vorgenannte Bedeutung haben.

Geeignete (Chlor)Kohlenwasserstoffe für die erfindungsgemäßen Lösungen sind (Chlor)-
Kohlenwasserstoffe, die bei Raumtemperatur flüssig sind, z.B. Paraffine, insbesondere C₁₀-C₂₀-n-Paraffine, C₁₀-C₂₀-iso-Paraffine und C₁₀-C₁₇-Chlorparaffine mit 15-70 Gew.-%. Chlorgehalt sowie ihre technischen Gemische, z.B. Kerosin (C₁₀-C₁₀-Paraffin) oder Weißöle (50-70%. Paraffine und 30-50% Naphthene), aromatische Kohlenwasserstoffe, die Alkylgruppen mit vorzugsweise 1-18 Kohlenstoffatome enthalten, wie Alkyl-biphenyl, insbesondere iso-Propylbiphenyl, tert.-Butylbiphenyl, Dialkyl-biphenyl, insbesondere Di-isopropylbiphenyl und Di-tert.-butyl-biphenyl, Alkyl- und Dialkyl-naphthalin, insbesondere iso-Propylnaphthalin und Di-tert.-butylnaphthalin, Alkylbenzol, insbesondere Dodecylbenzol, hydrierte und teilhydrierte Terphenyle, insbesondere Cyclohexyldiphenyl, Diarylalkane, insbesondere Diphenylethan oder Ethyldiphenylmethan.

Geeignete pflanzliche Öle sind z.B Leinöl, Sesamöl, Olivenöl, Palmöl, Erdnußöl, Distelöl, Sonnenblumenöl, Rizinusöl, Maiskeimöl, Sojabohnenöl und Rüböl

Geeignete Ester dur Phthalsäure sind z.B. solche von C₂-C₁₈-aliphatischen Alkoholen, insbesondere Dibutylphthalat.

Ein weiterer Gegenstand der Erfindung sind Verbindungen der Formel (III),
worin R¹, X² und R^{2′}-R^{7′} die obengenannte Bedeutung haben, wobei aber R^{5′} für einen Rest der Formel NY₁Y₂ steht, wobei

Y¹ und Y² unabhängig voneinander gegebenenfalls durch Chlor, Cyano, C₁-C₄-Alkoxycarbonyl oder C₁-C₄-Alkoxy substituiertes C₁-C₁₂-Alkyl, Cyclohexyl, Phenyl oder Benzyl, die durch Chlor, C₁-C₁₂-Alkyl oder C₁-C₁₂-Alkoxy substituiert sein können, oder
einen gegebenenfalls durch Chlor, C₁- bis C₄-Alkyl oder Phenyl substituierten Pyrrolo-, Pyrrolidino-, Piperidino-, Pipecolino-, Morpholino-, Pyrazolo- oder Pyrazolinorest bedeuten.

Die Herstellung der erfindungsgemäßen, hochkonzentrierten Farbbildnerlösungen erfolgt durch Umsetzung von Farbstoffsalzen der Formel
mit Basen der Formel
$\text{MeX}$

worin

R, X und die Ringe A, B, C und D die obengenannte Bedeutung haben, und

Me ein Alkali- oder Erdalkali, insbesondere Natrium oder Kalium und

An⁽⁻⁾ ein Anion aus der Reihe Cl, Br, Acetat, Sulfat, Phosphat oder
bedeuten,
in einem für diese Umsetzungen üblichen organischen Reaktionsmedium und dabei entweder
a) ein in den erfindungsgemäßen Lösungen enthaltenes wasserunlösliches Lösungsmittel zusetzt, nach der Reaktion _ gegebenenfalls nach Zusatz von Wasser _ die entstehenden Schichsen trennt und dann direkt die erfindungsgemäße Lösung des Farbbildner im wasserunlöslichen Lösungsmittel erhält, oder
b) in Abwesenheit eines in den erfindungsgemäßen Lösungen enthaltenen wasserunlöslichen Lösungsmittels arbeitet, nach der Reaktion den Farbbildner vom Reaktionsmedium trennt und dann das wasserunlösliche Lösungsmittel zusetzt.

Geeignete Reaktionsmedien sind polare Lösungsmittel wie Dimethylformamid, Dimethylsulfoxid, Hexamethyl-phosphorsäure-triamid und Alkanole. Bevorzugt sind Dimethylformamid und C₁-C₁₈-Alkanole.

Geeignete Reaktionstemperaturen liegen zwischen 20 und 120°C, bevorzugt sind 30-80°C.

Ein besonders vorteilhaftes Herstellungsverfahren besteht darin, daß man in einer Eintopfreaktion Ketone der Formel
mit Aminen der Formel
oder Ketone der Formel
mit Verbindung der Formel
in Gegenwart eines Kondensationsmittels, das ein Anion An⁽⁻⁾ liefert zu den Farbsalzen der Formel (IV) kondensiert, diese ohne Zwischenisolierung mit den Basen (V) wie vorstehend beschrieben umsetzt.

Als Kondensationsmittel werden dabei vorzugsweise Phosphoroxychlarid und/oder Diphosphorpentoxid eingesetzt.

Die erhaltenen Farbbildner-Lösungen können ohne weitere Reinigung in den Handel gebracht und in druckempfindlichen Aufzeichnungsmaterialien, insbesondere in mikroverkapselten Materialien eingesetzt werden.

Die Farbbildner-Lösungen werden bevorzugt in Mikrokapseln eingehüllt, deren Wände nach Grenzflächenreaktionsverfahren hergestellt werden.

Grenzflächenreaktionen, beispielsweise die Kondensation aus organischen Säurechloriden und Aminen, sind bekannt. Eine Zusammenstellung der bisher bekanntgewordenen Grenzflächenreaktionen ist aus G. Baxter, Microencapsulation Processes and Applications, herausgegeben von J.E. Vandegaer, zu entnehmen.

Besonders bevorzugt werden Mikrokapseln verwendet, deren Hüllen aus Polyadditionsprodukten aus Polyisocyanaten und Polyaminen bestehen.

Verfahren zur Herstellung von Mikrokapseln durch Grenzflächenpolyaddition zwischen Polyisocyanaten und Polyaminen sind beispielsweise beschrieben in den Deutschen Offenlegungsschriften 2 251 381, 2 242 910, 2 120 921, 2 311 712 und 2 523 586.

Es zeigte sich, daß die Farbbildner der Formel (I) in den genannten wasserunlöslichen organischen Lösungsmitteln überraschend gut löslich sind. Es können Lösungen mit einem Farbbildner-Gehalt bis zu 50 Gew.-%, insbesondere 15-20 Gew.-%, erhalten werden.

Sie besitzen auch bei Temperaturschwankungen eine ausgezeichnete Stabilität.

Zur Verwendung in den Aufzeichnungsmaterialien werden sie mit den Lösungsmitteln der erfindungsgemäßen Lösungen auf Konzentrationen von etwa 3-10 Gew.-% verdünnt.

Die erfindungsgemäßen Lösungen ergeben bei Kontakt mit einem sauren Entwickler, d.h. einem Elektronenakzeptor, intensive blaue, grünblaue, grüne, violette oder rote Farbtöne, die ausgezeichnet sublimations- und lichtecht sind. Durch Mischungen untereinander lassen sich marineblaue, graue oder schwarze Färbungen erzielen.

Sie sind auch wertvoll im Gemisch mit einem oder mehreren anderen bekannten Farbbildnern, z.B. 3,3-Bis-(aminophenyl)-phthaliden, 3,3-Bis-(indolyl)-phthaliden, 3-Aminofluoranen, 2,6-Diamino-fluoranen, Leukoauraminen, Spiropyranen, Spirodipyranen, Chromenoindolen, Phenoxazinen, Phenothiazinen, Carbazolyl-methanen oder anderen Triarylmethanleukofarbstaffen, um grüne, violette, blaue, marineblaue, graue oder schwarze Färbungen zu ergeben.

Sie zeigen sowohl auf phenolischen Unterlagen als auch auf aktivierten Tonen eine gute Farbintensität, hohe Lichtechtheit und ausgezeichnete Alterungs- und CB-Stabilität. Sie eignen sich für druckempfindliches Aufzeichnungsmaterial, das sowohl Kopier- als auch Registriermaterial sein kann. Ihre Entwicklungsgeschwindigkeit ist in Abhängigkeit von den Substituenten unterschiedlich. Im allgemeinen zeichnen sie sich jedoch durch eine hohe Entwicklungsgeschwindigkeit aus bei gleichzeitig reduzierter Empfindlichkeit der Aufzeichnungsmaterialien gegenüber unbeabsichtigter vorzeitiger Entwicklung.

Druckempfindliche Aufzeichnungsmaterialien sind beispielsweise aus den US-Patentschriften 2 800 457 und 2 800 458 bekannt.

Die erfindungsgemäßen Lösungen bieten vielfältige Vorteile:

Sie erlauben im Vergleich zu den pulverförmigen Farbbildner-Einstellungen eine saubere und einfache Handhabung. Sie bestehen neben dem Farbbildner aus einem für die Mikroverkapselung geeigneten Lösungsmittel und können darum leicht mittels Dosiereinrichtungen auf die gewünschte Einsatzkonzentration verdünnt oder verschnitten werden. Sie ermöglichen die Herstellung sehr farbstarker drucke, da man durch die Verwendung hochkonzentrierter Lösungen Mikrokapseln mit einem Farbbildner-Gehalt herstellen kann, der über dem bisher üblichen von 3-7 Gew.-% liegt.

### Beispiel 1

12,1 g (0,05 Mol) 4,4′-Dimethoxybenzophenon und 9,2 g (0,05 Mol) N-Methyl-diphenylamin werden in 38,2 g (0,25 Mol) Phosphoroxychlorid suspendiert und bei Raumtemperatur mit 14,2 g (0,1 Mol) Phosphorpentoxid versetzt. Die Schmelze wird 18 Stunden bei diese Temperatur gerührt, auf 500 ml Eiswasser ausgetragen und ca. 10-12 Stunden bei Raumtemperatur weitergerührt, bis der Farbstoff sich kristallin abscheidet. Absaugen, Waschen mit Wasser und Trocknen im Vakuum bei 40°C liefert 21,8 g (98% der theorie) eines rötlichen Pulvers vom Schmelzpunkt: 78-81°C.

Zur Lösung von 17,8 g (0,04 Mol) dieses Farbstoffes in 140 ml Dimethylformamid werden bei 40°C langsam 13,4 g (0,1 Mol) 30 %ige Natronlauge zugetropft. Die Mischung wird 2 Stunden bei 40°C gerührt, abfiltriert und auf 500 ml Eiswasser ausgetragen. Durch Zugabe von 25 g Natriumchlorid fällt ein fast farbloser Niederschlag aus, der abfiltriert wird. Es wird mit 100 ml 2 %iger Natronlauge und kaltem Wasser nachgewaschen. Trocknen im Vakuum bei 40°C liefert 14,2 g (83,4% der Theorie) fast farbloses Kristallpulver vom Schmelzpunkt: 48-54°C und der Formel
Eine Lösung in Eisessig wird rotviolett mit λₘₐₓ = 556 nm und λ₂ = 430 nm ¹H-NMR-Spektrum (CDCl₃): δ = 1,64 ppm (S,1H), δ = 3,26 ppm (S, 3H), δ = 3,73 ppm (S, 6H).

11,4 g des feuchten Preßkuchens der Carbinolbase der Formel (1) werden in 32 g Chlorparattin (C₁₃-C₁₈-n-Paraffin mit ca. 45 Gew.-% Chlor) oder Diisopropylnaphthalin gelöst. Nach Entfernung des Restwassers im Vakuum bei 40-50°C erhält man Lösungen, die ca. 20% Farbbildner enthalten. Die Lösungen können mit Weißöl (62% n-Paraffin/38% Naphthen) oder Kerosin (C₁₀-C₁₆-n-Paraffin) leicht auf die übliche Einsatzkonzentration in Aufzeichnungsmaterialien von z.B. 3% oder 5% verdünnt und nach übilchen Methoden eingekapselt werden. Auf Säureton wird eine kräftige rotviolette Farbe entwickelt,

### Beispiel 2

Verwendet man im Beispiel 1 bei der Herstellung des Carbinolbasenderivates statt 13,4 g 30%ige Natronlauge 9,6 g Natriumbutylat, so liefert die Umsetzung ein hellgelbes Öl, das bis zu 35% in Chlorparaffin, (C₁₃-C₁₈-n-Paraffin mit ca. 45% Chlor), 30% in Diisopropyldiphenyl und 30% in Leinöl gelöst werden kann. Die Verbindung entspricht der Formel

### Beispiel 3

44,3 g (0,1 Mol) des im Beispiel 1 beschriebenen Farbstoffes (4,4′-Dimethoxy-4˝-N-methyl-N-phenyl-triphenylmethylchlorid) und 93 g Diisopropylnaphthalin werden in 500 ml Methanol gelöst. Bei 40°C werden 40 g (0,3 Mol) 30 %ige Natronlauge zugetropft und 6 Stunden bei dieser Temperatur gerührt. Danach werden 120 ml Wasser hinzugefügt, 30 Minuten verrührt und die sich unten abscheidende organische Phase abgetrennt. Nach Entfernen des Restwassers im Vakuum bei 40°C und Absaugen erhält man 126 g einer gelblichen Lösung, die 29,7% entwickelbaren Farbbildner enthält. (Nach E₁¹-Messung in Eisessig). Aus dem ¹H-NMR-Spektrum geht hervor, daß der Farbbildner aus einem Gemisch von ca. 90% 4,4′-Dimethoxy-4˝-N-methyl-N-phenyltriphenyl-carbinolmethylether (Formel 1: statt OH OCH₃) und ca. 10% Carbinolbase der Formel 1 besteht.

Die Lösung läßt sich leicht mit weiterem Diisopropylnaphthalin, Chlorparaffin (C₁₂-C₁₈-n-Paraffin ca. 45% Chlor), Sesamöl oder Leinöl auf Einsatzkonzentrationen in Aufzeichnungsmaterialien von 3%, 5% oder 7% verdünnen und in Polyamid-, Gelatine-, Polyurethan- oder Polyharnstoff-Mikrokapseln einarbeiten. Auf Säureton oder Bisphenol A erhält man kräftige rotviolette Farbtöne.

### Beispiel 4

Zur vorgelegten Suspension von 13,6 g (0,05 Mol) 2,4,4′-Trimethoxy-benzophenon und 9,2 g (0,05 Mol) N-Methyldiphenylamin in 38,2 g (0,25 Mol) Phosphoroxychlorid werden bei Raumtemperatur portionsweise 14,2 g (0,1 Mol) Phosphorpentoxid hinzugefügt. Die Reaktionsmischung wird auf 40°C erwärmt und bei dieser Temperatur 15 Stunden verrührt. Danach wird auf 600 ml Eiswasser ausgetragen, etwa 10 Stunden bei Raumtemperatur nachgerührt und vom ausgeschiedenen Farbharz abdekantiert. Der Rückstand wird nacheinander mit 600 ml 10%iger Salzsäure und 300 ml Wasser behandelt. Nach dem Trocknen im Vakuum bei 40°C und Mahlen erhält man 22 g eines dunkelroten Pulvers vom Schmelzbereich 56-62°C.

Eine Lösung von 14,2 g (0,03 Mol) dieses Farbstoffes in 80 ml Dimethylformamid wird filtriert und langsam bei Raumtemperatur mit 18 g (0,09 Mol) 20 %iger Natronlauge versetzt. Die Mischung wird 1 Stunde bei 40°C gerührt, abfiltriert und in 600 ml Eiswasser eingetragen. Es werden 50 g Natriumchlorid hinzugefügt und kurz verrührt Der hellgelbe, kristalline Niederschlag wird abgesaugt, mit 100 ml 2%iger Natronlauge und 200 ml Wasser gewaschen, Nach dem Trocknen erhält man 11,9 g (86,8% der Theorie) hellgelbes Pulver vom Schmelzpunkt 107-112°C (aus Methylcyclohexan) und der Formel

Eine Lösung in Eisessig wird dunkelviolett mit λₘₐₓ = 563 nm und λ₂ = 456 nm. ¹H-NMR-Spektrum (CDCl₃); 6 = 3,27 ppm (S, 3H), δ = 3,64 ppm (S, 3H), δ = 3,73 ppm (S, 3H), δ = 3,77 ppm (S, 3H) und δ = 5,04 ppm (S, 1H). 10 g des getrockneten Preßkuchens der Formel (3) können in 40 g Chlorparaffin (C₁₃-C₁₈-n-Paraffin mit ca. 45 Gew.-% Chlor) einwandfrei gelöst werden. Auf diese Weise erhält man stabile Chlorparaffin-Lösungen mit 20% Farbbildner, die leicht auf die übliche Einsatzkonzentrationen in Aufzeichnungsmaterialien (3% oder 5%) verdünnt werden können. Auf Säureton wird eine kräftige dunkelrotviolette Farbe mit hohen CF- und CB-Echtheiten erreicht.

### Beispiel 5

Analog Beispiel 1, 2 und 3 werden 20-30%ige Lösungen inChlorparaffin (C₁₃-C₁₈-n-Paraffin mit ca. 45% Chlor), Diisopropylnaphthalin, Diisopropyl-biphenyl, Sesamöl oder Leinöl der folgenden Farbbildner hergestellt:

### Beispiel 6

Zur Lösung von 10,8 g (0,2 Mol) Natriummethylat und 50 g Chlorparaffin (C₁₃-C₁₈-n-Paraffin mit ca. 45% Chlor) in 500 ml Methanol läßt man innerhalb 30 Minuten bei 40°C eine Lösung von 24,5 g (0,05 Mol) des Farbstoffes der Formel
in 200 ml Methanol zutropfen. Die Mischung rührt man 2 Stunden bei 40°C und wird dann mit 250 ml Wasser versetzt. Die untere organische Phase wird abgetrennt, mit Wasser gewaschen und im Vakuum bei 40°C das Restwasser entfernt. Nach Absaugen erhält man 68 g eines hellgelben Öls, das nach E₁¹-Messung einen Gehalt von 28% (78,7% der Theorie) an Carbinolbasenderivat der Formel
aufweist. In Eisessig wird ein kräftiger grüner Farbton entwickelt mit λₘₐₓ = 627 nm und λ₂ = 436 nm.

Die Lösung kann leicht mit Kersoin (C₁₀-C₁₆-n-Paraffine), Dodecylbenzol, Diisopropylnaphthalin oder weiteren Chlorparaffin (C₁₃-C₁₈-n-Paraffin mit ca, 48% Chlor) auf die gewünschte Einsatzkonzentration verdünnt werden. Eingekapselt in Gelatine, Polyamid, Polyurethan oder Polyharnstoffmaterialien liefert die Verbindung auf Säureton oder Salicylat ein farbloses Grün mit hohen Licht- und Alterungsechtheiten.

Eine Mischung der Farbbildner der Formel (1) und (18) im Verhältnis von ca. 2: 1 liefert auf Säureton ein farbstarkes neutrales Schwarz mit hohen Alterungs- und CB-Stabilitäten,

### Beispiel 7

Zur Lösung von 23,8 g (0,13 Mol) N-Methyldiphenylamin und 96,6 g (0,63 Mol) Phosphoroxychlorid werden bei Raumtemperatur nacheinander 43,4 g (0,13 Mol) 4-(N-methyl-N-phenyl)amino-4′-methoxy-benzophenon 95%ig und 24,7 g (0,2 Mol) Phosphorpentoxid hinzugefügt. Die sofort grünlich gefärbte Reaktionsmischung wird 20 Stunden bei 50°C verrührt. Unter gutem Rühren wird die auf 20°C abgekühlte Schmelze dann in 500 ml Methanol gelöst. Die Temperatur wird durch Außenkühlung unter 50°C gehalten. Zur methanolischen Farbstofflösung werden nacheinander 100 ml Toluol und 109 g Di-iso-propylnaphthalin hinzugefügt. Anschließend werden 370 g (2,78 Mol) 30 %ige Natronlauge so zugetropft, daß sich die Temperatur bei ca. 40°C einstellt. Die Mischung wird dann 3 Stunden bei 40°C verrührt. Danach werden 200 ml Wasser zugetropft und die sich unten abscheidende wäßrige Phase abgetrennt. Aus der organischen Phase werden im Wasserstrohlvakuum Toluol und Restwasser azeotrop entfernt. Die gelblichbraune Farbbildnerlösung wird abfiltriert und ist so gebrauchsfertig. Ausbeute: 174,3 g, Geholt: 36% Farbbildner (93,8% der Theorie, nach E¹₁-Messung in Eisessig). Aus dem ¹H-NMR-Spektrum geht hervor, daß der Farbbildner aus einem Gemisch von ca. 95% Carbinolbasenmethylether der Formel
und ca. 5% Carbinolbase der Formel (20, OH statt OCH₃) besteht. Eine Lösung in Eisessig wird grün mit λₘₐₓ = 612 nm und λ₂ = 478 nm. Die Lösung läßt sich problemlos mit weiterem Di-iso-propylnaphthalin, Kerosin (C₁-C₁₆-n-Paraffin) oder Weißöl (62% n-Paraffin/38% Naphthen) auf die gebräuchlichen Einsatzkonzentrationen in Aufzeichnungsmaterialien verdünnen und in Mikrokapseln einarbeiten. Auf Säureton oder Bisphenol A erhält man kräftige grüne Farbtöne. Eine Mischung der Farbbildner der Formel (1) und (20) im Verhältnis von ca. 4: 3 liefert auf Säureton ebenfalls ein farbstarkes neutrales Schwarz.

### Beispiel 8

In der gleichen Weise, wie in den obigen Beispielen 6 und 7 beschrieben, erhält man auch 20-30%ige Lösungen in Chlorparaffin (C₁₃-C₁₈-n-Paraffine mit ca. 45 Gew.-% Chlor), Diisopropylnaphthalin oder Leinöl der folgenden Farbbildner:

### Beispiel 9

Eine Lösung von 29,6 g (0,13 Mol) 4-Ethoxy-N-methyldiphenylamin in 96,6 g (0,63 Mol) Phosphoroxychlorid wird bei Raumtemperatur nacheinander mit 31,5 g (0,13 Mol) 4,4′-Dimethoxy-benzophenon und 28,4 g (0,2 Mol) Phosphorpentoxid versetzt. Die sofort schwach violette gefärbte Reaktionsmischung wird auf 40°C erwärmt und 6 Stunden bei dieser Temperatur verrührt. Danach wird die auf 20°C abgekühlte Schmelze in 450 ml Methanol gelöst. Die Temperatur wird durch Außenkühlung unter 50°C gehalten. Unter starkem Rühren werden 500 g 30%ige Natriummethylatlösung so zur vorgelegten Farbstofflösung getropft, daß sich die Temperatur zwischen 30-35°C einstellt. Die Eintropfzeit beträgt ca. 2 Stunden. Während dieser Zeit fällt ein hellbeiger, fast farblose Niederschlag aus. Die Suspension wird 10-15 Stunden bei 30-35°C verrührt. Es wird auf 10-15°C abgekühlt, 100 g Wasser hinzugefügt, abgesaugt und nacheinander mit Methanol/Wasser 1: 1 und Wasser gewaschen. Man erhält 90,3 g Feuchtausbeute des Farbbildners
die 35% Wasser enthält (das entspricht 93,3% der theorie) Lösen in 235 g Chlorparaffin (C₁₃-C₁₈-Paraffin mit ca. 45 Gew.-% Chlor) liefert nach Entfernen des Restwassers eine 20%ige Lösung, die auf Säureton ein farbstarke dunkelrotviolette Färbung mit hohen Echtheiten liefert.

Nach Trocknen im Vakuum bei 40°C erhält man aus der Feuchtausbeute ein hellbeiges Kristallpulver vom Schmelzpunkt: 116-118°C, das in Eisessig rotviolett entwickelt mit λₘₐₓ = 557 nm und λ₂ = 428 nm.

### Beispiel 10

Auf die gleiche Weise, wie in Beispiel 9 angegeben, werden 10-30%ige Lösungen in Chlorparaffin (C₁₃-C₁₈-n-Paraffin mit ca. 45 Gew.-%. Chlor), Diisopropylnaphthalin, Diisopropylbiphenyl, Leinöl oder Sesamöl der folgenden Farbbildner hergestellt:

### Beispiel 11

Eine Mischung von 10 g 20%iger Lösung in Diisopropylnaphthalin der Verbindung der Formel (1) und 3,6 g einer 28%igen Lösung in Diisopropylnaphthalin der Verbindung der Formel (18) werden mit 86,4 g Kerosin in an sich bekannter Weise mit Gelatine und Gummiarabicum durch Koazervation mikroverkapselt, mit Stärkelösung vermischt und auf ein Blatt Papier gestrichen.

Ein zweites Blatt Papier wird auf der Frontseite mit säureaktiviertem Bentonit als Farbentwickler beschichtet. Das erste Blatt und das mit Farbentwickler benachbart aufeinandergelegt. Durch Schreiben mit der Hand oder mit der Schreibmaschine auf dem ersten Blatt wird Druck ausgeübt, und es entwickelt sich auf dem mit dem Entwickler beschichteten Blatt eine intensive schwarze Kopie, die ausgezeichnet lichtecht ist.

### Beispiel 12

Aus den nach vorstehenden Beispielen hergestellten Farbbildnern werden 3%ige Lösungen folgender Zusammensetzung hergestellt:
a. Farbbildner-Mischung der Formel
   - mit 60%: X = _OH
   - und 40%: X = _OCH₃

   in Diisopropylnaphthalin,
b. Farbbildner-Mischung der Formel
   - mit 60%: X = _OH
   - und 40%: X = _OCH₃

   in Diisopropyldiphenyl,
c. Farbbildner-Mischung aus
   55%, der Farbbildner-Mischung a. und
   45%. der Farbbildner-Mischung b.
   in Diisopropylnaphthalin.

223 Gew.-Teile der Lösung a., b. bzw. c. werden mit 39,5 Gew.-Teilen des Diisocyanates der Formel
vermischt. Anschließend erfolgt die Vermischung mit 320 Gew.-Teilen einer wäßrigen, 0,5%igen Lösung eines teilverseiften Polyvinylacetats. Die Mischung wird im Schergefälle eines Rotor/Stator-Emulgiergerätes zu einer Emulsion dispergiert, deren Tröpfchengröße durchschnittlich 7 µm beträgt. Zu der gebildeten Emulsion werden unter Rühren 76 Gew.-Teile einer 9,0%igen, wäßrigen Diethylentriaminlösung gegeben. Die Mikrokapseldispersion wird zur Ausreaktion auf 60°C erhitzt und 3 Stunden bei dieser Temperatur belassen. Es wird eine 40%ige wäßrige Mikrokapseldispersion erhalten.

### Beispiel 13

250 ml der nach Beispiel 12 mit Mischung c. erhaltenen 40%igen Mikrokapseldispersion werden vorgelegt. Unter intensivem Rühren werden 40 g Cellulosefeinschliff (®Arbocell BE 600/30 der Firma Rettenmeier und Söhne) langsam eingestreut. Nach mindestens 30-minütigem intensivem Rühren erfolgt die Zugabe von 40 ml 50%iger SBR-Latex (®Baystal D 1600 der Fa. BAYER AG). Die resultierende 48,5%ige Streichfarbe wird mit Wasser auf 30% Feststoffgehalt verdünnt und mit einer Luftbürste auf die Rückseite eines handelsüblichen Basis-Papiers gestrichen. Der Auftrag beträgt nach dem Trocknen 5 g/m². Beschreibt man dieses Papier, so erhält man auf einem handelsüblichen kohlefreien Papier eine intensiv schwarze Durschrift.

## Patentansprüche

1. Lösungen von Farbbildnern in wasserunlöslichen organischen Lösungsmitteln aus der Gruppe der gegebenenfalls chlorierten Kohlenwasserstoffe, pflanzliche Öle oder Phthalsäureester, dadurch gekennzeichnet, daß sie 15-50 Gew.-% einer Verbindung der allgemeinen Formel worin
X Hydroxy, Alkoxy, Alkenyloxy, Aralkoxy, Cycloalkoxy, Aryloxy, Acyloxy, Alkylamino, Diakylamino, Acylamino, Aralkylamino oder Arylamino und
R Alkyl, Alkenyl oder Aralkyl bedeuten,
den Ringen A, B, C und D weitere isocyclische oder heterocyclische Ringe anelliert werden können, und die cyclischen und acyclischen Reste sowie die Ringe A, B, C und D weitere in der Farbstoffchemie übliche, nichtionische Substituenten tragen können, enthalten,
und daß der Siedepunkt der Lösungsmittel 150-400°C beträgt

2. Lösungen nach Anspruch 1, dadurch gekennzeichnet, daß sie einen Farbbildner der allgemeinen Formel enthalten, worin
X¹ Hydroxy, gegebenenfalls durch Chlor oder C₁-C₄-Alkoxy substiutiertes C₁-C₁₂-Alkoxy, C₂-C₁₂-Alkenyloxy, gegebenenfalls durch C₁-C₄-Alkyl, C₁-C₄-Alkoxy oder Halogen substituiertes Benzyloxy oder Phenylethyloxy,
R² C₁-C₁₂-Alkyl oder Benzyl,
R², R⁴, R⁶ und R⁷ unabhängig voneinender Wasserstoff, Chlor, C₁-C₁₂-Alkyl, C₁-C₁₂-Alkoxy, Phenoxy, Benzyloxy oder einen Rest der Formel
R³, R⁵ und R⁸ unabhängig voneinander Wasserstoff, Chlor, C₁-C₁₂-Alkyl, C₂-C₁₂-Alkenyl, C₁-C₁₂-Alkoxy, C₂-C₁₂-Alkenyloxy gegebenenfalls durch Chlor, C₁-C₁₂-Alkyl oder C₁-C₁₂-Alkoxy substituiertes Phenyl, Benzyl, Phenoxy oder Benzyloxy, gegebenenfalls durch C₁-C₁₂-Alk,l substituiertes Cyclohexyloxy oder Cyclopentyloxy, C₁-C₁₂-Alkylmercapto oder einen Rest der formel
Y¹ und Y² unabhängig voneinander gegebenenfalls durch Chlor, Cyano, C₁-C₄-Alkoxycarbonyl oder C₁-C₄-Alkoxy substituiertes C₁-C₁₂-Alkyl, Cyclohexyl, Phenyl oder Benzyl, die durch Chlor, C₁-C₁₂-Alkyl oder C₁-C₁₂-Alkoxy substituiert sein können, oder
R² und R³ Glieder, die zusammen mit Ring A′ und/oder
R⁴ und R⁵ Glieder, die zusammen mit Ring B′ zur Vervollständigung eines Ringssystems der folgenden formeln: erforderlich sind, bedeuten, worin
Y für C₁-C₁₂-Alkyl, das durch Chlor, Cyano, C₁-C₄-Alkoxycarbonyl oder C₁-C₄-Alkoxy substituiert mein kann, Cyclohexyl, Phenyl oder Benzyl, die durch Chlor, C₁-C₁₂-Alkyl oder C₁-C₁₂-Alkoxy substituiert sein können steht,
der gesättigte Ringteil bis zu 4 Reste aus der Gruppe Chlor, C₁- bis C₄-Alkyl, C₁- bis C₄-Alkoxy oder Phenyl tragen kann,
oder einen gegebenenfalls durch Chlor, C₁- bis C₄-Alkyl oder Phenyl substituierten Pyrrolo-, Pyrrolidino-, Piperidino-, Pipecolino-, Morpholino-, Pyrozolo- oder Pyrazolinorest bedeutet,

3. Lösungen nach Anspruch 1, dadurch gekennzeichnet, daß sie einen Farbbildner der allgemeinen Formel enthalten, worin
X² Hydroxy oder C₁-C₁₂-Alkoxy,
R^{3′} Wasserstoff, Chlor, C₁-C₁₂-Alkyl, C₁-C₁₂-Alkoxy, Benzyloxy, Phenoxy oder einen Rest der Formel R^{5′} C₁-C₁₂-Alkoxy, Benzyloxy oder einen Rest der Formel
R^{2′}, R^{4′}, R^{6′} und R^{7′} unabhängig voneinander Wasserstoff, Chlor, C₁-C₁₂-Alkyl, C₁-C₁₂-Alkoxy, C₁-C₄-Alkylamino oder Di-C₁-C₁₂-Alkylamino oder
R^{2′} und R³ Glieder, die zusammen mit dem Benzolring, an den sie gebunden sind, zur Vervollständigung eines Ringsystems einer der Formeln erforderlich sind, bedeuten und
R¹, Y, Y¹ und Y² die in Anspruch 2 angegebene Bedeutung haben.

4. Lösungen nach Anspruch 1, dadurch gekennzeichnet, daß sie einen Farbbildner der allgemeinen Formel enthalten, worin
R¹, X² und R^{3′}-R^{5′} die in Anspruch 2 bzw. Anspruch 3 angegebene Bedeutung haben.

5. Lösungen nach Anspruch 1, dadurch gekennzeichnet, daß sie als wasserunlösliche organische Lösungsmittel C₁₀-C₂₀-n- oder -iso-Paraffine, C₁₀-C₁₇-Chlorparaffine mit einem Chlorgehalt von 15-70 Gew.-%, Kerosin, Weißöl, aromatische Kohlenwasserstoffe, die Alkylgruppen enthalten, pflanzliche Öle oder Dialkylphthalate enthalten.

6. Farbbildner der allgemeinen Formel worin
R¹ C₁-C₁₂-Alkyl oder Benzyl,
X² Hydroxy oder C₁-C₁₂-Alkoxy,
R^{3′} Wasserstoff, Chlor, C₁-C₁₂-Alkyl, C₁-C₁₂-Alkoxy, Benzyloxy, Phenoxy oder einen Rest der Formel
R^{5′} einen Rest der Formel
R^{2′}, R^{4′}, R^{6′} und R^{7′} unabhängig voneinander Wasserstoff, Chlor, C₁-C₁₂-Alkyl, C₁-C₁₂-Alkoxy, C₁-C₄-Alkylamino oder Di-C₁-C₁₂-Alkylamino oder
R^{2′} und R^{3′} Glieder, die zusammen mit dem Benzolring, an den sie gebunden sind, zur Vervollständigung eines Ringsystems einer der Formeln erforderlich sind, bedeuten und
Y C₁-C₁₂-Alkyl, das durch Chlor, Cyano, C₁-C₄-Alkoxycarbonyl oder C₁-C₄-Alkoxy substituiert sein kann, Cyclohexyl, Phenyl oder Benzyl, die durch Chlor, C₁-C₁₂-Alkyl oder C₁-C₁₂-Alkoxy substituiert sein können steht,
Y¹ und Y² unabhängig voneinander gegebenenfalls durch Chlor, Cyano, C₁-C₄-Alkoxycarbonyl oder C₁-C₄-Alkoxy substituiertes C₁-C₁₂-Alkyl, Cyclohexyl, Phenyl oder Benzyl, die durch Chlor, C₁-C₁₂-Alkyl oder C₁-C₁₂-Alkoxy substituiert sein können, oder einen gegebenenfalls durch Chlor, C₁- bis C₄-Alkyl oder Phenyl substituierten Pyrrolo-, Pyrrolidino-, Piperidino-, Pipecolino-, Morpholino-, Pyrazolo- oder Pyrazolinorest bedeuten.

7. Verwendung der hochkonzentrierten Lösungen des Anspruchs 1 zur Herstellung von druckempfindlichen Aufzeichnungsmaterialien.

8. Mikrokapseln mit Kapselwänden aus Grenzflächenreaktionsverfahren, deren Kernmaterial eine Farbbildner-Lösung nach Anspruch 1, gegebenenfalls in verdünnter Form enthält.

## Claims

1. Solutions of colour-forming agents in water-insoluble organic solvents from the group comprising optionally chlorinated hydrocarbons, vegetable oils and phthalic acid esters, characterised in that they contain 15-50% by weight of a compound of the general formula wherein
X denotes hydroxyl, alkoxy, alkenyloxy, aralkoy, cycloalkoxy, aryloxy, acyloxy, alkylamino, dialkylamino, acylamino, aralkylamino or arylamino and
R denotes alkyl, alkenyl or aralkyl, further isocyclic or heterocyclic rings can be fused onto the rings A, B, C and D and the cyclic and acyclic radicals and the rings A, B, C and D can carry further nonionic substituents which are customary in dyestuff chemistry,
and in that the boiling point of the solvents is 150-400°C.

2. Solutions according to Claim 1, characterised in that they contain a colour-forming agent of the general formula wherein
X¹ denotes hydroxyl, C₁-C₁₂-alkoxy which is optionally substituted by chlorine or C₁-C₄-alkoxy, C₂-C₁₂-alkenyloxy, benzyloxy which is optionally substituted by C₁-C₄-alkyl, C₁-C₄-alkoxy or halogen or phenethyloxy,
R¹ denotes C₁-C₁₂-alkyl or benzyl,
R², R⁴, R⁶ and R⁷ independently of one another denote hydrogen, chlorine, C₁-C₁₂-alkyl, C₁-C₁₂-alkoxy, phenoxy, benzyloxy or a radical of the formula R³, R⁵ and R⁸ independently of one another denote hydrogen, chlorine, C₁-C₁₂-alkyl, C₂-C₁₂-alkenyl, C₁-C₁₂-alkoxy or C₂-C₁₂-alkenyloxy, or phenyl, benzyl, phenoxy or benzyloxy which is optionally substituted by chlorine, C₁-C₁₂-alkyl or C₁-C₁₂-alkoxy, or cyclohexyloxy or cyclopentyloxy which is optionally substituted by C₁-C₁₂-alkyl, or C₁-C₁₂-alkylmercapto or a radical of the formula wherein
Y¹ and Y² independently of one another denote C₁-C₁₂-alkyl which is optionally substituted by chlorine, cyano, C₁-C₄-alkoxycarbonyl or C₁-C₄-alkoxy, or cyclohexyl, phenyl or benzyl, which can be substituted by chlorine, C₁-C₁₂-alkyl or C₁-C₁₂-alkoxy, or
R² and R³ denote members which, together with ring A′ and/or
R⁴ and R⁵ denote members which, together with ring B′, are required to complete a ring system of one of the following formulae: wherein
Y represents C₁-C₁₂-alkyl, which can be substituted by chlorine, cyano, C₁-C₄-alkoxycarbonyl or C₁-C₄-alkoxy, or cyclohexyl, phenyl or benzyl, which can be substituted by chlorine, C₁-C₁₂-alkyl or C₁-C₁₂-alkoxy, and the saturated ring component can carry up to 4 radicals from the group comprising chlorine, C₁- to C₄-alkyl, C₁- to C₄-alkoxy and phenyl, or denotes a pyrrolo, pyrrolidino, piperidino, pipecolino, morpholino, pyrazolo or pyrazolino radical which is optionally substituted by chlorine, C₁- to C₄-alkyl or phenyl.

3. Solutions according to Claim 1, characterised in that they contain a colour-forming agent of the general formula wherein
X² denotes hydroxyl or C₁-C₁₂-alkoxy,
R^{3′} denotes hydrogen, chlorine, C₁-C₁₂-alkyl, C₁-C₁₂-alkoxy, benzyloxy, phenoxy or a radical of the formula
R^{5′} denotes C₁-C₁₂-alkoxy, benzyloxy or a radical of the formula
R^{2′}, R^{4′}, R^{6′} and R^{7′} independently of one another denote hydrogen, chlorine, C₁-C₁₂-alkyl, C₁-C₁₂-alkoxy, C₁-C₄-alkylamino or di-C₁-C₁₂-alkylamino, or
R^{2′} and R^{3′} denote members which, together with the benzene ring to which they are bonded, are required to complete a ring system of one of the formulae and
R¹, Y, Y¹ and Y² have the meaning given in Claim 2.

4. Solutions according to Claim 1, characterised in that they contain a colour-forming agent of the general formula wherein
R¹, X² and R^{3′}-R^{5′} have the meaning given in Claim 2 or Claim 3.

5. Solutions according to Claim 1, characterised in that they contain, as water-insoluble organic solvents, C₁₀-C₂₀-n- or -iso-paraffins, C₁₀-C₁₇-chloroparaffins with a chlorine content of 15-70% by weight, kerosine, white oil, aromatic hydrocarbons which contain alkyl groups, vegetable oils or dialkyl phthalates.

6. Colour-forming agents of the general formula wherein
R¹ denotes C₁-C₁₂-alkyl or benzyl,
X² denotes hydroxyl or C₁-C₁₂-alkoxy,
R^{3′} denotes hydrogen, chlorine, C₁-C₁₂-alkyl, C₁-C₁₂-alkoxy, benzyloxy, phenoxy or a radical of the formula
R^{5′} denotes a radical of the formula
R^{2′}, R^{4′}, R^{6′} and R^{7′} independently of one another denote hydrogen, chlorine, C₁-C₁₂-alkyl, C₁-C₁₂-alkoxy, C₁-C₄-alkylamino or di-C₁-C₁₂-alkylamino or R^{2′} and R^{3′} denote members which, together with the benzene ring to which they are bonded, are required to complete a ring system of one of the formulae Y represents C₁-C₁₂-alkyl, which can be substituted by chlorine, cyano, C₁-C₄-alkoxycarbonyl or C₁-C₄-alkoxy, or cyclohexyl, phenyl or benzyl, which can be substituted by chlorine, C₁-C₁₂-alkyl or C₁-C₁₂-alkoxy,
Y¹ and Y² independently of one another denote C₁-C₁₂-alkyl which is optionally substituted by chlorine, cyano, C₁-C₄-alkoxycarbonyl or C₁-C₄-alkoxy, or cyclohexyl, phenyl or benzyl, which can be substituted by chlorine, C₁-C₁₂-alkyl or C₁-C₁₂-alkoxy, or denotes a pyrrolo, pyrrolidino, piperidino, pipecolino, morpholino, pyrazolo or pyrazolino radical which is optionally substituted by chlorine, C₁- to C₄-alkyl or phenyl.

7. Use of the highly concentrated solutions of Claim 1 for the preparation of pressure-sensitive recording materials.

8. Microcapsules having capsule walls from interface reaction processes and whose core material contains a colour-forming agent solution according to Claim 1, optionally in dilute form.

## Revendications

1. Solutions de composés chromogènes dans des solvants organiques insolubles dans l'eau, du groupe des hydrocarbures éventuellement chlorés, des huiles végétales ou des esters d'acide phtalique, caractérisées en ce qu'elles contiennent 15 à 50% en poids d'un composé de formule générale dans laquelle
X est un groupe hydroxy, alkoxy, alcényloxy, aralkoxy, cycloalkoxy, aryloxy, acyloxy, alkylamino, dialkylamino, acylamino, aralkylamino ou arylamino et
R est un groupe alkyle, alcényle ou aralkyle, d'autres noyaux isocycliques ou hétérocycliques peuvent être condensés avec les noyaux A, B, C et D et les restes cycliques et acycliques ainsi que les noyaux A, B, C et D peuvent porter d'autres substituants non ioniques courants dans la chimie des colorants, et en ce que le point d'ébullition des solvants s'élève à 150-400°C.

2. Solutions suivant la revendication 1, caractérisées en ce qu'elles contiennent un composé chromogène de formule générale dans laquelle
X¹ est un groupe hydroxy, un groupe alkoxy en C₁ à C₁₂ éventuellement substitué par du chlore ou par un radical alkoxy en C₁ à C₄, un groupe alcényloxy en C₂ à C₁₂, un groupe benzyloxy ou phényléthyloxy éventuellement substitué par un radical alkyle en C₁ à C₄, un radical alkoxy en C₁ à C₄ ou un halogène,
R¹ est un groupe alkyle en C₁ à C₁₂ ou le groupe benzyle,
R², R⁴, R⁶ et R⁷ représentent, indépendamment les uns des autres, l'hydrogène, le chlore, un groupe alkyle en C₁ à C₁₂, alkoxy en C₁ à C₁₂, phénoxy, benzyloxy ou un reste de formule
R³, R⁵ et R⁸ représentent, indépendamment les uns des autres, l'hydrogène, le chlore, un groupe alkyle en C₁ à C₁₂, alcényle en C₂ à C₁₂, alkoxy en C₁ à C₁₂, alcényloxy en C₂ à C₁₂, un groupe phényle, benzyle, phénoxy ou benzyloxy éventuellement substitué par du chlore, un radical alkyle en C₁ à C₁₂ ou un radical alkoxy en C₁ à C₁₂, un groupe cyclohexyloxy ou cyclopentyloxy éventuellement substitué par un radical alkyle en C₁ a C₁₂, un groupe alkylmercapto en C₁ à C₁₂ ou un reste de formule
Y¹ et Y² représentent, indépendamment l'un de l'autre, un groupe alkyle en C₁ à C₁₂ éventuellement substitué par un radical chloro, cyano, (alkoxy en C₁ à C₄)carbonyle ou alkoxy en C₁ à C₄, des groupes cyclohexyle, phényle ou benzyle qui peuvent être substitués par du chlore, un radical alkyle en C₁ à C₁₂ ou un radical alkoxy en C₁ à C₁₂ ou bien
R² et R³ sont des chaînons qui sont nécessaires, conjointement avec le noyau A′, et/ou
R⁴ et R⁵ sont des chaînons, qui sont nécessaires conjointement avec le noyau B′, pour compléter un système cyclique des formules suivantes: où
Y est un groupe alkyle en C₁ à C₁₂ qui peut être substitué par du chlore, un radical cyano, (alkoxy en C₁ à C₄)carbonyle ou alkoxy en C₁ à C₄, un groupe cyclohexyle, un groupe phényle ou un groupe benzyle qui peuvent être substitués par un radical chloro, alkyle en C₁ à C₁₂ ou alkoxy en C₁ à C₁₂,
la partie cyclique saturée peut porter jusqu'à 4 restes du groupe du chlore et des radicaux alkyle en C₁ à C₄, alkoxy en C₁ à C₄ ou phényle,
ou bien désigne un reste pyrrolo, pyrrolidino, pipéridino, pipécolino, morpholino, pyrazolo ou pyrazolino éventuellement substitué par du chlore, un radical alkyle en C₁ à C₄ ou un radical phényle.

3. Solutions suivant la revendication 1, caractérisées en ce qu'elles contiennent un composé chromogène de formule générale dans laquelle
X² est un groupe hydroxy ou alkoxy en C₁ à C₁₂,
R^{3′} est l'hydrogène, le chlore, un groupe alkyle en C₁ à C₁₂, alkoxy en C₁ à C₁₂, benzyloxy, phénoxy ou un reste de formule
R^{5′} est un groupe alkoxy en C₁ à C₁₂, benzyloxy ou un reste de formule
R^{2′}, R^{4′}, R^{6′} et R^{7′} représentent, indépendamment les uns des autres, l'hydrogène, le chlore, un groupe alkyle en C₁ à C₁₂, alkoxy en C₁ à C₁₂, alkylamino en C₁ à C₄ ou di(alkyle en C₁ à C₁₂) amino ou bien
R^{2′} et R^{3′} sont des chaînons qui sont nécessaires, conjointement avec le noyau benzénique auquel ils sont liés, pour compléter un système cyclique de l'une des formules et
R¹, Y, Y¹ et Y² ont la définition indiquée dans la revendication 2.

4. Solutions suivant la revendication 1, caractérisées en ce qu'elles contiennent un composé chromogène de formule générale dans laquelle
R¹, X² et R^{3′}-R^{5′} ont la définition indiquée dans la revendication 2 ou dans la revendication 3.

5. Solutions suivant la revendication 1, caractérisées en ce qu'elles contiennent comme solvants organiques non solubles dans l'eau des n-paraffines ou des iso-paraffines en C₁₀ à C₂₀, des chloro-paraffines en C₁₀ à C₁₇ ayant une teneur en chlore de 15 à 70% en poids, le kérosène, l'huile blanche, des hydrocarbures aromatiques qui contiennent des groupes alkyle, des huiles végétales ou des phtalates de dialkyle.

6. Composé chromogène de formule dans laquelle
R¹ est un groupe alkyle en C₁ à C₁₂ ou benzyle,
X² est un groupe hydroxy ou alkoxy en C₁ à C₁₂,
R^{3′} est l'hydrogène, le chlore, un groupe alkyle en C₁ à C₁₂, alkoxy en C₁ à C₁₂, benzyloxy, phénoxy ou un reste de formule
R^{5′} est un reste de formule
R^{2′}, R^{4′}, R^{6′} et R^{7′} représentent, indépendamment les uns des autres l'hydrogène, le chlore, un groupe alkyle en C₁ à C₁₂, alkoxy en C₁ à C₁₂, alkylamino en C₁ à C₄ ou di(alkyle en C₁ à C₁₂) amino ou bien
R^{2′} et R^{3′} sont des chaînons qui sont nécessaires, conjointement avec le noyau benzénique auquel ils sont liés, pour compléter un système cyclique de l'une des formules et
Y est un groupe alkyle en C₁ à C₁₂ qui peut être substitué par du chlore, un radical cyano, (alkoxy en C₁ à C₄)carbonyle ou alkoxy en C₁ à C₄, un groupe cyclohexyle, un groupe phényle ou un groupe benzyle qui peuvent être substitués par du chlore, un radical alkyle en C₁ à C₁₂ ou un radical alkoxy en C₁ à C₁₂,
Y¹ et Y² représentent, indépendamment les uns des autres, un groupe alkyle en C₁ à C₁₂ éventuellement substitué par du chlore, un radical cyano, (alkoxy en C₁ à C₄)carbonyle ou alkoxy en C₁ à C₄, un groupe cyclohexyle, un groupe phényle ou un groupe benzyle qui peuvent être substitués par du chlore, un radical alkyle en C₁ à C₁₂, alkoxy en C₁ à C₁₂, ou bien représente un reste pyrrolo, pyrrolidino, pipéridino, pipécolino, morpholino, pyrazolo ou pyrazolino éventuellement substitué par du chlore, un radical alkyle en C₁ à C₄ ou phényle.

7. Utilisation des solutions très concentrées suivant la revendication 1 pour la production de supports d'enregistrement sensibles à la pression.

8. Microcapsules à parois résultant du procédé de réaction à l'interface, dont le noyau contient une solution de composés chromogènes suivant la revendication 1, éventuellement sous la forme diluée.
